# EUROPÄISCHE PATENTANMELDUNG

(11) **EP 4 783 216 A1**
(43) Veröffentlichungstag der Anmeldung: **29.07.2026**
(21) Anmeldenummer: 25220861.6
(22) Anmeldetag: 04.12.2025
(51) Int. Cl.: H01H 50/04, H01H 51/22

(54) **SCHALTGERÄT**

(30) Priorität: 27.01.2025 DE 102025102797
(71) Anmelder: Ellenberger & Poensgen GmbH, 90518 Altdorf (DE)
(72) Erfinder: BIRNER, Markus, 90513 Zirndorf (DE); ENGEWALD, Manuel, 90411 Nürnberg (DE); HOLBE, Stefan, 90425 Nürnberg (DE); KAISER, Julian, 91058 Erlangen (DE); KÖPF, Hendrik-Christian, 90480 Nürnberg (DE)
(74) Vertreter: FDST Patentanwälte

(57) **Zusammenfassung**

Die Erfindung betrifft ein Schaltgerät (12) mit einem mechanischen Schalter (22), der mittels eines elektrischen Antriebs (42) angetrieben ist, der einen entlang eines Verstellwegs (46) zwischen einem ersten Anschlag (64) und einem zweiten Anschlag (66) beweglich gelagerten Anker (44) aufweist. Der elektrische Antrieb (42) ist derart ausgebildet, dass sich zwischen dem ersten Anschlag (64) und dem Anker (44) eine magnetische erste Haftkraft und zwischen dem zweiten Anschlag (66) und dem Anker (44) eine magnetische zweite Haftkraft ausbildet, wobei sich die erste Haftkraft von der zweiten Haftkraft unterscheidet.

## Beschreibung

Die Erfindung betrifft ein Schaltgerät mit einem mechanischen Schalter, der mittels eines elektrischen Antriebs angetrieben ist.

Üblicherweise werden Schutzschalter zur Absicherung einer elektrischen Leitung oder eines Geräts gegenüber einer Fehlfunktion des zugeordneten Stromkreises herangezogen, beispielsweise einer übermäßigen anliegenden elektrischen Spannung oder eines übermäßigen fließenden elektrischen Stroms. Dieser tritt beispielsweise bei einer Vorschädigung des abzusichernden Geräts oder der elektrischen Leitung auf. In diesem Fall erfolgt mittels des Schutzschalters ein Unterbrechen des Stromflusses, sodass eine weitere Beschädigung vermieden wird.

Zum Unterbrechen des Stromflusses weist der Schutzschalter ein Schaltgerät mit einem Schalter auf. Zur Bereitstellung eines Berührschutzes und zur leichten Montage ist der Schalter dabei innerhalb eines Gehäuses angeordnet. Der Schalter ist beispielsweise als Halbleiterschalter ausgestaltet. Dieser weist konstruktionsbedingt einen Innenwiderstand auf, weswegen dieser bei Betrieb erwärmt wird, zumindest wenn ein vergleichsweise großer elektrischer Strom geführt wird. Somit ist eine Kühlung erforderlich. Auch ist ein Wirkungsgrad verringert.

In einer Alternative hierzu ist der Schalter mechanisch ausgestaltet, weswegen ein elektrischer Widerstand verringert ist. Der mechanische Schalter weist üblicherweise einen Bewegkontakt auf, der bezüglich eines Festkontakts verbracht werden kann. Wenn diese zueinander beabstandet sind, ist der mechanische Schalter geöffnet. Wenn der Bewegkontakt an dem Festkontakt anliegt, ist der mechanische Schalter geschlossen, sodass ein elektrischer Stromfluss über den mechanischen Schalter ermöglicht ist.

Üblicherweise ist der Bewegkontakt zumindest indirekt mittels einer Feder beaufschlagt, wobei die wirkende Federkraft derart ist, dass der Bewegkontakt von dem Festkontakt beabstandet wird. Damit ein gewünschtes Stromführen mittels des mechanischen Schalters ermöglicht ist, ist üblicherweise eine Verklinkung vorhanden, die erst gelöst wird, wenn eine bestimmte Bedingung vorliegt, sodass der Bewegkontakt von dem Festkontakt beabstandet wird. Die Verklinkung ist dabei beispielsweise als ein Bimetallelement ausgestaltet, über das der mittels des Schaltgeräts geführte elektrische Strom geführt wird. Bei einem übermäßigen elektrischen Strom wird das Bimetallelement erwärmt und daher verformt, weswegen die Verklinkung gelöst und der mechanische Schalter geöffnet wird.

In einer Weiterbildung ist zudem ein elektrischer Antrieb vorhanden, der ebenfalls auf den Bewegkontakt wirkt. Dieser ist dabei meist derart ausgebildet, dass bei Bestromen des Antriebs der mechanische Schalter in den elektrisch leitenden Zustand versetzt wird. Das Öffnen erfolgt dabei beispielsweise lediglich mittels der Feder. Dabei wird zum Beispiel der mechanische Schalter lediglich in dem geschlossenen Zustand gehalten, solange der Antrieb bestromt wird, was eine Sicherheit erhöht. Damit dabei eine hohe Schaltgeschwindigkeit realisiert wird, ist es erforderlich, dass mittels der Feder eine hohe Kraft ausgeübt wird, was zu einer erhöhten Baugröße, einer verkomplizierten Montage und einem großbauenden Gehäuse führt.

Bei einer Weiterbildung hierzu wird zum Öffnen zudem der Antrieb in entgegengesetzter Richtung bestromt, sodass mittels des Antriebs auch der Bewegkontakt von dem Festkontakt beabstandet wird. In diesem Fall ist jedoch zunächst eine Ummagnetisierung des Antriebs erforderlich, weswegen die auf den Bewegkontakt wirkende Kraft erst sukzessive ansteigt. Folglich erfolgt zunächst ein vergleichsweise langsames Öffnen des mechanischen Schalters. Damit die Schaltgeschwindigkeit vergrößert ist, ist ein vergleichsweise starker Antrieb erforderlich, weswegen eine Baugröße und Herstellungskosten vergrößert sind.

Der Erfindung liegt die Aufgabe zugrunde, ein besonders geeignetes Schaltgerät anzugeben, wobei vorteilhafterweise eine Schaltgeschwindigkeit erhöht und/oder Herstellungskosten reduziert sind.

Erfindungsgemäß wird diese Aufgabe durch die Merkmale des Anspruchs 1 gelöst. Vorteilhafte Weiterbildungen und Ausgestaltungen sind Gegenstand der Unteransprüche.

Das Schaltgerät dient insbesondere dem Schalten eines elektrischen Stroms, also insbesondere dem Erstellen und/oder Unterbrechen eines elektrischen Stromflusses. Hierfür weist das Schaltgerät zweckmäßigerweise zwei Zustände auf, nämlich einen elektrisch leitenden Zustand, der auch als geschlossener Zustand bezeichnet wird. In diesem Fall ist es möglich, mittels des Schaltgeräts den elektrischen Strom zu führen. Bei dem anderen Zustand, der als geöffneter oder elektrisch nichtleitender Zustand bezeichnet wird, ist insbesondere ein elektrischer Stromfluss über das Schaltgerät nicht möglich. Beispielsweise ist das Schaltgerät manuell betätigt/betätigbar, sodass es sich bei dem Schaltgerät um einen Handschalter handelt. Alternativ oder in Kombination hierzu ist es zum Beispiel möglich, das Schaltgerät elektrisch zu betätigen und somit insbesondere aus der Ferne. In einer weiteren Alternative ist das Schaltgerät beispielsweise automatisch betätigt, zweckmäßigerweise in Abhängigkeit von bestimmten Bedingungen. Geeigneterweise ist das Schaltgerät ein Bestandteil eines Schutzschalter oder eines Schütz.

Der Schutzschalter dient zum Beispiel der Absicherung eines Geräts, und der Schutzschalter ist beispielsweise ein Geräteschutzschalter. Alternativ oder in Kombination hierzu dient der Schutzschalter der Absicherung einer Leitung und ist somit ein Leitungsschutzschalter. Insbesondere wird der Schutzschalter in einem Gleichspannungskreis eingesetzt, also zum Beispiel zwischen einer Last und einer Gleichspannungsquelle oder dergleichen, sodass insbesondere ein Stromkreis gebildet ist. Vorzugsweise liegt hierbei im Gleichspannungskreis eine elektrische Gleichspannung zwischen 400 V und 650 V an, also insbesondere höherer Gleichspannung. Vorzugsweise wird der Schutzschalter zur Absicherung eines Aktors bei einer Industrieanlage verwendet. Der Aktor bildet hierbei insbesondere die Last. Zweckmäßigerweise wird der Schutzschalter oder zumindest das Schaltgerät im Bereich der Industrieautomation verwendet. Insbesondere ist die mittels des Schutzschalters/Schaltgeräts geschaltete elektrische Spannung 24 V, 48 V, 380 V, 650 V, 760 V. Bei einer Alternative wird der Schutzschalter zur Absicherung oder zumindest das Schaltgerät zum Schalten einer Straßenbeleuchtung, eines Schiffsbordnetzes, Bahnanwendungen-Infrastruktur, Bahnanwendungen-Antrieb oder im Bereich der elektrifizierten Luftfahrt verwendet. Bei einer weiteren Alternative wird der Schutzschalter / das Schaltgerät im Ausbau und Integration erneuerbarer Energieerzeuger, bei Inselnetzen, im privaten häuslichen Bereich, in Gewächshäusern, bei der Elektrifizierung straßengebundener Mobilität (Elektromobilität), Landwirtschaft oder bei Baustellenfahrzeugen verwendet. Die verwendet elektrische (Gleich-)Spannung ist dabei zum Beispiel zwischen 1500 V und 3000 V oder beträgt 110 V, 380 V, 400 V 800 V, 1000 V 1500 V, 3000 V. Zusammenfassend wird alternativ zur Anwendung bei einer Industrieanlage der Schutzschalter / das Schaltgerät beispielsweise bei einem Elektrofahrzeug verwendet, wie einem Kraftfahrzeug, einem Flugzeug oder einem Schiff/Boot.

In einer Alternative hierzu ist beispielsweise das Schaltgerät als ein Trennschalter ausgebildet oder einen Bestandteil davon, der auch als Trenner bezeichnet wird. Beispielsweise umfasst das Schaltgerät einen mechanischen Hebel, mittels dessen der Schaltzustand des Schaltgeräts verändert werden kann.

Das Schaltgerät umfasst zweckmäßigerweise zwei Geräteanschlüsse, an die im Montagezustand weitere Bestandteile des Stromkreises angeschlossen sind. Hierfür sind die Geräteanschlüsse geeignet, insbesondere vorgesehen und eingerichtet. Zweckmäßigerweise ist hierfür an dem jeweiligen Geräteanschluss ein Kabel oder eine Stromschiene angeschlossen, wobei ein Querschnitt dieser zum Beispiel zwischen 10 mm2 und 100 mm2 oder zwischen 25 mm2 und 92 mm2 ist. Der Querschnitt beträgt beispielsweise 16 mm2, 25 mm2 oder 35 mm2. Der Querschnitt ist beispielsweise 6 mm2, zwischen 6mm2 und 16 mm2 oder zwischen 16 mm2 und 50 mm2. Insbesondere sind die Geräteanschlüsse nach Art von Käfigklemmen ausgebildet oder umfassen zumindest diese. Die beiden Geräteanschlüsse sind zweckmäßigerweise mittels eines Strompfads miteinander elektrisch verbunden. Beispielsweise sind hierbei die beiden Geräteanschlüsse mittels des Strompfads direkt miteinander elektrisch kontaktiert, oder mit dem Strompfad ist noch ein weiteres Bauteil elektrisch in Reihe geschaltet, über das und den Strompfad dann die beiden Geräteanschlüsse elektrisch miteinander verbunden sind.

Das Schaltgerät weist geeigneterweise ein Gehäuse auf, das vorzugsweise aus einem Kunststoff gefertigt ist. In dem Gehäuse sind insbesondere sämtlich anderen Bauteile des Schaltgeräts angeordnet. Zweckmäßigerweise bildet das Gehäuse eine äußere Begrenzung des Schaltgeräts. Somit ist ein Berührschutz bereitgestellt, und die Bauteile sind vor Umgebungseinflüssen geschützt. Beispielsweise ist das Gehäuse einteilig ausgestaltet, was eine Dichtheit erhöht. Alternativ hierzu ist das Gehäuse aus mehreren Gehäuseteilen zusammengesetzt. Besonders bevorzugt ist das Gehäuse mittels zweier aufeinander gesetzter Schalen gebildet. Somit ist eine Montage erleichtert. Der etwaige Strompfad ist geeigneterweise in dem Gehäuse angeordnet. Zweckmäßigerweise sind die etwaigen Geräteanschlüsse in das Gehäuse eingebracht, sodass eine elektrische Kontaktierung des Strompfads von außerhalb des Gehäuses ermöglicht ist.

Das Schaltgerät weist einen mechanischen Schalter auf, der geeigneterweise in dem etwaigen Gehäuse angeordnet ist. Zweckmäßigerweise bildet der mechanische Schalter einen Bestandteil des etwaigen Strompfads. Somit ist der mechanische Schalter elektrisch zwischen die beiden Geräteanschlüsse des Schaltgeräts geschaltet. Folglich ist es möglich, mittels des mechanischen Schalters einen elektrischen Stromfluss über den Strompfad zu schalten. Beispielsweise weist der Strompfad noch weitere Bauteile auf, oder zum Beispiel ist der Strompfad lediglich mittels des mechanischen Schalters sowie etwaiger elektrischer Leitungen, wie Stromschienen, die zu dem mechanischen Schalter führen, gebildet. Somit sind Herstellungskosten reduziert.

Der mechanische Schalter weist einen Bewegkontakt auf, der insbesondere beweglich entlang eines weiteren Verstellwegs gelagert ist. Zweckmäßigerweise umfasst der mechanische Schalter eine Kontaktbrücke, die den Bewegkontakt aufweist. Zum Beispiel umfasst die Kontaktbrücke einen Brückenkörper an dem der Bewegkontakt befestigt ist. Beispielsweise ist dabei der Bewegkontakt einstückig mit dem Brückenkörper, oder zweckmäßigerweise sind der Bewegkontakt und der Brückenkörper aus unterschiedlichen Materialien erstellt. Insbesondere ist der Brückenkörper aus einem Kupfer gefertigt. Zum Beispiel ist der Bewegkontakt an dem Brückenkörper festgelötet, festgeschweißt oder festgenietet. Insbesondere ist hierbei die Kontaktbrücke, geeigneterweise der etwaige Brückenkörper, streifenartig und weist somit eine Hauptausdehnungsrichtung auf. Vorzugsweise ist dabei der Bewegkontakt einem der Enden der Kontaktbrücke in der Hauptausdehnungsrichtung zugeordnet.

Zweckmäßigerweise weist der mechanische Schalter einen Festkontakt auf. Vorzugsweise ist hierbei der Festkontakt ein Bestandteil eines Anschlusses. Der Anschluss weist geeigneterweise einen Anschlusskörper auf, der zum Beispiel aus einem Kupfer erstellt ist. Beispielsweise ist der Festkontakt aus dem gleichen Material wie der Anschlusskörper erstellt und insbesondere an diesen angeformt. Zweckmäßigerweise jedoch sind diese aus unterschiedlichen Materialien gefertigt, insbesondere aus einem Metall. Beispielsweise ist der Festkontakt an dem Anschlusskörper festgelötet, festgeschweißt oder festgenietet. Der Anschluss oder zumindest der Festkontakt sind zweckmäßigerweise starr an dem etwaigen Gehäuse gehalten, sodass eine Relativbewegung des Festkontakts bezüglich des Gehäuses nicht möglich ist.

Die Kontaktbrücke ist zweckmäßigerweise bezüglich des Festkontakts entlang des weiteren Verstellwegs beweglich gelagert, insbesondere somit auch bezüglich des etwaigen Gehäuses. Somit ist es möglich, die Kontaktbrücke und daher auch den Bewegkontakt, bezüglich des Festkontakts zu bewegen. Dabei ist der mechanische Schalter vorzugsweise derart ausgebildet, dass in einem / dem geschlossenen Zustand des mechanischen Schalters der Bewegkontakt an dem Festkontakt anliegt, wobei zweckmäßigerweise ein direkter mechanischer Kontakt zwischen diesen realisiert ist. In einem / dem geöffneten Zustand hingegen ist der Bewegkontakt von dem Festkontakt beabstandet. Zum Verändern des Zustands des mechanischen Schalters wird somit die Kontaktbrücke entlang des weiteren Verstellwegs bewegt, wobei der Abstand des Bewegkontakts zu dem Festkontakt verändert wird.

Insbesondere wird hierbei mittels der Anlage des Bewegkontakts an dem Festkontakt die Bewegung der Kontaktbrücke in der einen Richtung begrenzt. Bei Bewegen der Kontaktbrücke in die entgegengesetzte Richtung hingegen erfolgt ein Beabstanden der beiden Kontakte voneinander, sodass zwischen diesen insbesondere ein Luftspalt gebildet wird. In diesem Zustand ist der mechanische Schalter vorzugsweise elektrisch nichtleitend und/oder geöffnet. Folglich ist es möglich, mittels Bewegens der Kontaktbrücke oder zumindest des Bewegkontakts einen Schaltzustand des mechanischen Schalters zu ändern.

Beispielsweise ist in der weitere Verstellweg gebogen. Besonders bevorzugt jedoch ist der weitere Verstellweg geradlinig. Der weitere Verstellweg ist insbesondere senkrecht zur Ausdehnung der Kontaktbrücke. Somit ist eine Konstruktion vereinfacht. Beispielsweise umfasst der mechanische Schalter lediglich einen einzigen Bewegkontakt. Besonders bevorzugt jedoch weist der mechanische Schalter einen weiteren Bewegkontakt auf, der vorzugsweise ebenfalls ein Bestandteil der etwaigen Kontaktbrücke ist. Dem weiteren Bewegkontakt ist ein weiterer Festkontakt zugeordnet, der insbesondere ein Bestandteil eines weiteren Anschlusses ist. Zweckmäßigerweise sind die beiden Bewegkontakte, die beiden Festkontakte und/oder die beiden Anschlüsse zueinander baugleich. Hierbei ist der mechanische Schalter zweckmäßigerweise derart ausgebildet, dass die beiden Bewegkontakte an dem jeweils zugeordneten Festkontakt anliegen, wenn der mechanische Schalter im geschlossenen Zustand ist, also in dem elektrisch leitenden (leitfähigen) Zustand. Mittels Bewegens der Kontaktbrücke des weiteren Verstellwegs wird dann jeder Bewegkontakt von dem jeweils zugeordneten Festkontakt beabstandet. Folglich ist geeigneterweise der mechanische Schalter nach Art eines Doppelunterbrechers ausgebildet, weswegen die zwischen jedem Festkontakt und dem zugeordneten Bewegkontakt anliegende elektrische Spannung im geöffneten (Schalt-)Zustand des mechanischen Schalters reduziert ist. Infolgedessen ist ein Ausbilden eines Lichtbogens dort unterbunden, oder dies erfolgt erst bei einer vergleichsweise hohen anliegenden elektrischen Spannung.

Zweckmäßigerweise ist dem Festkontakt und dem Bewegkontakt eine Löschkammer zugeordnet. Mittels der Löschkammer erfolgt dabei insbesondere ein Löschen eines zwischen diesen gebildeten Lichtbogens, wenn der mechanische Schalter geöffnet wird. Hierfür umfasst die Löschkammer zweckmäßigerweise mehrere Löschbleche oder dergleichen. Diese sind aus einem Metall und/oder einer Keramik erstellt. Sofern die beiden Bewegkontakte und die beiden Festkontakte vorhanden sind, sind zweckmäßigerweise zwei entsprechende Löschkammern vorhanden.

Vorzugsweise umfasst die Löschkammer zudem eine Blaseinrichtung, wie einen Permanentmagneten und/oder einen Stahlkern. Vorzugsweise umfasst die Blaseinrichtung eines oder mehrere Blasbleche, zwischen denen die Löschbleche angeordnet sind. Mittels der Blaseinrichtung wird ein magnetisches Feld bereitgestellt, sodass auf den zwischen dem Bewegkontakt von dem Festkontakt vorhandenen Lichtbogen die Lorentzkraft wirkt, aufgrund derer der Lichtbogen zwischen die Löschbleche getrieben wird.

Das Schaltgerät umfasst einen elektrischen Antrieb, der geeigneterweise ebenfalls in dem etwaigen Gehäuse angeordnet ist. Mittels des elektrischen Antriebs ist der mechanische Schalter angetrieben. Dabei ist es geeigneterweise möglich, mittels des elektrischen Antriebs den Zustand des mechanischen Schalters zu verändern. Der elektrische Antrieb weist einen entlang eines Verstellwegs beweglich gelagerten Anker auf. Der Anker ist insbesondere angetrieben. Der Anker ist geeigneterweise in Wirkverbindung mit der etwaigen Kontaktbrücke oder zumindest an dem mechanischen Schalter angebunden. Vorzugsweise ist der Verstellweg parallel zu dem weiteren Verstellweg, der der Kontaktbrücke zugeordnet ist, was eine Konstruktion erleichtert.

Der elektrische Antrieb weist zweckmäßigerweise eine elektrische Spule auf, die geeigneterweise ortsfest gehalten ist. Mit anderen Worten ist die elektrische Spule besonders bevorzugt starr an dem etwaigen Gehäuse befestigt, beispielsweise direkt oder über zusätzliche Bauteile. Bei Betrieb des elektrischen Antriebs wird dabei die elektrische Spule bestromt. Der Anker ist insbesondere als ein Permanentmagnet ausgebildet oder umfasst diesen. Alternativ hierzu umfasst der Anker zweckmäßigerweise ein ferromagnetisches Bauteil. Vorzugsweise liegt der Verstellweg auf einer Achse der elektrischen Spule. Beispielsweise ist dabei der Anker von der elektrischen Spule umfangsseitig umgeben oder bezüglich dieser entlang deren Achse versetzt. Vorzugsweise ist der elektrische Antrieb derart ausgebildet, dass bei Betrieb des Antriebs, also insbesondere bei Bestromung der elektrischen Spule, der Anker entlang der Achse der elektrischen Spule bewegt wird, also entlang des Verstellwegs.

Der elektrische Antrieb weist einen ersten Anschlag und einen zweiten Anschlag auf, zwischen denen sich der Verstellweg erstreckt. Somit ist der Anker zwischen den beiden Anschlägen beweglich gelagert. Hierbei ist es beispielsweise möglich, den Anker bis zu dem jeweiligen Anschlag zu verbringen, sodass mittels dessen die Bewegung des Ankers aufgehalten wird, wobei zum Beispiel der Anker direkt gegen den Anschlag schlägt. Alternativ hierzu ist der Anschlag zum Beispiel geringfügig bezüglich einer Endposition des Verstellwegs versetzt, was eine mechanische Belastung verringert. Somit ist zumindest eines der Enden des Verstellwegs von dem zugeordneten Anschlag geringfügig weg versetzt.

Der elektrische Antrieb ist dabei derart ausgebildet, dass sich zwischen dem ersten Anschlag und dem Anker eine magnetische erste Haftkraft ausgebildet. Die erste Haftkraft wirkt insbesondere auf den Anker in Richtung des ersten Anschlags. Die erste Haftkraft ergibt sich somit insbesondere dann, wenn der Anker an dem ersten Anschlag anliegt oder zumindest das Ende des Verstellwegs erreicht hat, das dem ersten Anschlag zugeordnet ist. Die erste Haftkraft entspricht dabei diejenigen Kraft, die sich zwischen dem Anker und dem ersten Anschlag ausbildet/vorherrscht, wenn der Anker an dem ersten Anschlag anliegt oder zumindest das dem ersten Anschlag zugeordnete Ende des Verstellwegs erreicht hat. Hierbei ergibt sich die erste Haftkraft aufgrund von Magnetfeldern, die insbesondere zwischen dem Anker und dem ersten Anschlag wirken. Mittels der ersten Haftkraft wird dabei der Anker an dem ersten Anschlag gehalten, und ein Fortbewegen des Ankers von dem ersten Anschlag erfolgt lediglich dann, wenn die erste Haftkraft überwunden ist. Zweckmäßigerweise ist dabei die erste Haftkraft unabhängig von einer Bestromung des elektrischen Antriebs und wirkt somit insbesondere intrinsisch und/oder statisch. Wenn der Anker von dem ersten Anschlag beabstandet wird, bestehen dabei insbesondere die Magnetfelder noch weiter fort, wobei jedoch die auf den Anker in Richtung des ersten Anschlags wirkende Kraft aufgrund des Abstands zum Beispiel verringert ist. Somit stellt insbesondere die erste Haftkraft das Maximum der zwischen dem ersten Anschlag und dem Anker wirkenden Magnetkraft dar, die insbesondere dann realisiert ist, wenn der Abstand zwischen dem Anker und dem ersten Anschlag minimal ist.

Ferner ist der elektrische Antrieb derart ausgebildet, dass sich zwischen dem zweiten Anschlag und dem Anker eine magnetische zweite Haftkraft ausbildet. Diese ist hierbei insbesondere anhand von Magnetfeldern hervorgerufen und basiert zweckmäßigerweise auf dem gleichen Prinzip wie die erste Haftkraft, wobei diese jedoch dem zweiten Anschlag zugeordnet ist. Zumindest ist die zweite Haftkraft zweckmäßigerweise von dem Anker in Richtung des zweiten Anschlags gerichtet, und tritt insbesondere auf, wenn der Anker an dem zweiten Anschlag anliegt oder zumindest das dem zweiten Anschlag zugeordnete Ende des Verstellwegs erreicht hat. Bei einer Beabstandung des Ankers von dem zweiten Anschlag herrschen dabei insbesondere die Magnetfelder und die damit hervorgerufene Kraft noch weiter vor, wobei jedoch aufgrund des Abstands die Größe der Kraft verringert ist. Somit stellt die zweite Haftkraft insbesondere das Maximum der zwischen dem Anker und dem zweiten Anschlag wirkenden Kraft dar, zumindest insbesondere wenn der elektrische Antrieb nicht bestromt ist.

Zusammenfassend werden vorzugsweise die erste Haftkraft und die zweite Haftkraft anhand von statischen Magnetfeldern bereitgestellt, wobei hierbei beispielsweise stets die gleichen Magnetfelder oder unterschiedliche Magnetfelder wirken. Insbesondere wirken auf den Anker stets die gleichen Magnetfelder, wobei die Größe der deswegen hervorgerufenen Kräfte abhängig von der Position des Ankers ist. Insbesondere handelt es sich bei der jeweiligen Haftkraft um eine Haltekraft, mittels derer der Anker in der jeweiligen Position an dem dem jeweiligen Anschlag zugeordneten Ende des Verstellwegs gehalten wird. Beispielsweise sind zudem noch weitere Kräfte vorhanden.

Die erste Haftkraft unterscheidet sich dabei von der zweiten Haftkraft. Mit anderen Worten unterscheiden sich hierbei insbesondere die erste und zweite Haftkraft anhand des Betrags. Somit ist zum Entfernen des Ankers von der dem ersten Anschlag zugeordneten Ende des Verstellwegs eine andere Kraft erforderlich, als dies zum Entfernen des Ankers von dem dem zweiten Anschlag zugeordneten Ende des Verstellwegs erforderlich ist. Somit ist zum Verbringen des Ankers von dem ersten Anschlag zu dem zweiten Anschlag entlang des Verstellwegs eine andere Kraft erforderlich als bei dem Verbringen in die entgegengesetzte Richtung.

Da zum Verbringen des Ankers insbesondere stets die gleiche elektrische Spule verwendet wird, mittels derer ein entsprechendes Magnetfeld bereitgestellt wird, ist die aufgrund der unterschiedlichen Haftkräfte auf den Anker wirkende Beschleunigung abhängig von der Bewegungsrichtung entlang des Verstellwegs. Dies führt zu unterschiedlichen Schaltgeschwindigkeiten des mechanischen Schalters. Somit kann für kritische Schaltfälle des mechanischen Schalters, also zum Einschalten oder Ausschalten, die Schaltgeschwindigkeit erhöht werden, wohingegen für die anderen Schaltfälle die Schaltgeschwindigkeit verringert wird. Somit ist eine Sicherheit erhöht, wobei es insbesondere nicht erforderlich ist, einen dynamischen Teil des elektrischen Antriebs, also insbesondere die etwaige elektrische Spule, zu verändern. Somit sind Herstellungskosten reduziert, wobei dennoch zumindest teilweise eine erhöhte Schaltgeschwindigkeit realisiert wird.

Zudem ist es beispielsweise möglich, die Bestromung der elektrischen Spulen in Abhängigkeit des Schaltfalls zu wählen und/oder hierfür jeweils unterschiedliche elektrische Spulen zu verwenden. So ist es zum Beispiel aufgrund der unterschiedlichen Haftkräfte möglich, für einen Schaltfall eine elektrische Spule mit einer vergleichsweise geringen Anzahl an elektrischen Windungen zu verwenden, weswegen Herstellungskosten reduziert sind. Bei der anderen hingegen werden vergleichsweise viele Windungen verwendet, sodass die vergrößerte Haftkraft kompensiert werden kann. Da nach dem Überwinden der Haftkraft die zwischen dem Anker und dem zugeordneten Anschlag wirkende Kraft mit zunehmendem Abstand vergleichsweise rasch abnimmt, jedoch die mittels der elektrischen Spule bereitgestellte Magnetkraft im Wesentlichen konstant ist, nimmt die Beschleunigung des Ankers vergleichsweise stark zu, weswegen eine vergleichsweise schnelle Schaltgeschwindigkeit realisiert wird.

Vorzugsweise ist sind beide Haftkräfte größer als 0 N. Beispielsweise ist eine der beiden Haftkräfte vergleichsweise gering, sodass das Schaltgerät monostabil ist. In diesem Fall wird der Anker lediglich auf der Seite des Verstellwegs gehalten, bei der die vergrößerte Haftkraft vorliegt. Zum Halten des Ankers an dem anderen Anschlag ist beispielsweise stets eine Bestromung des elektrischen Antriebs erforderlich. Falls somit ein Fehlerfall vorliegt und keine Bestromung erfolgen kann, wird der Anker selbstständig zu dem anderen Anschlag verbracht. Besonders bevorzugt jedoch ist das Schaltgerät bistabil, sodass dann, wenn der Anker jeweils eines der Enden des Verstellwegs erreicht hat und keine weitere Bestromung des elektrischen Antriebs erfolgt, der Anker an dem jeweiligen Ende des Verstellwegs verbleibt.

Beispielsweise umfasst das Schaltgerät lediglich den mechanischen Schalter. Besonders bevorzugt umfasst das Schaltgerät jedoch zudem einen Halbleiterschalter, der beispielsweise als Feldeffekttransistor, wie als MOSFET, oder als IGBT oder GTO ausgebildet ist. Der Halbleiterschalter ist dabei zum Beispiel elektrisch in Reihe mit dem mechanischen Schalter geschaltet. Somit ist es möglich, mittels des Halbleiterschalters zunächst den elektrischen Strom zu unterbrechen und anschließend den mechanischen Schalter zu öffnen. Somit ist das Ausbilden eines Lichtbogens vermieden, wobei dennoch eine galvanische Trennung erfolgt. Alternativ hierzu ist beispielsweise elektrisch parallel zu dem mechanischen Schalter der Halbleiterschalter geschaltet. Wenn der mechanische Schalter geöffnet ist, jedoch dort ein Lichtbogen ausgebildet ist, ist es möglich, den Halbleiterschalter kurzzeitig in den elektrisch leitenden Zustand zu versetzen. Infolgedessen bricht der Lichtbogen zusammen, sodass der elektrische Stromfluss über den mechanischen Schalter unterbrochen wird. Anschließend wird der Halbleiterschalter wieder in den elektrisch nichtleitenden Zustand versetzt. In diesem Fall erfolgt kein erneutes Ausbilden des Lichtbogens und der elektrische Strom ist unterbrochen. Alternativ hierzu wird vor Öffnen des mechanischen Schalters der Halbleiterschalter in den elektrisch leitenden Zustand versetzt. Wenn dann der mechanische Schalter in den elektrisch nichtleitenden Zustand versetzt, also geöffnet, wird, wird der elektrische Strom mittels des Halbleiterschalters geführt, weswegen bei dem mechanischen Schalter kein Lichtbogen ausgebildet wird. Im Anschluss hieran wird ebenfalls der Halbleiterschalter in den elektrisch nichtleitenden Zustand versetzt, sodass über das Schaltgerät kein elektrischer Strom mehr geführt wird.

Beispielsweise umfasst der elektrische Antrieb, der insbesondere auch lediglich als Antrieb bezeichnet ist, lediglich die etwaige einzige elektrische Spule. Alternativ hierzu umfasst der elektrische Antrieb mehrere derartige elektrische Spulen, sodass die mittels des elektrischen Antriebs bereitgestellte Kraft vergrößert ist. Der elektrische Antrieb ist zum Beispiel als "Moving Magnet Aktuator" ausgebildet. Dem "Moving Magnet Aktuator" ("Moving Magnet Actuator") ist dabei auch der Anker zugeordnet, der beweglich gelagert ist. Zudem weist der "Moving Magnet Aktuator" eine Antriebseinheit mit der oder mehreren elektrischen Spulen auf, die bei Betätigung des elektrischen Antriebs bestromt werden, sodass zwischen diesen und dem Anker eine magnetische Wechselwirkung erfolgt. Die elektrischen Spulen sind dabei ortsfest gehalten. Da die elektrische(n) Spule(n) stationär gehalten ist/sind, ist eine Konstruktion vereinfacht, und es sind, mit Ausnahme der für die Lagerung erforderlichen Komponenten, keine weiteren beweglichen Bauteile oder elektrische Verbindungen zwischen den beweglichen Bauteilen, nämlich dem Anker, und den stationären Bauteilen des "Moving Magnet Aktuators" erforderlich. Somit ist auch eine Reibung des "Moving Magnet Aktuators", der im Weiteren auch lediglich als Aktuator bezeichnet ist, verringert.

Vorzugsweise umfasst die Antriebseinheit zwei elektrische Spulen, die zum Beispiel baugleich sind. Zumindest jedoch sind die beiden elektrischen Spulen zueinander entlang einer Längsachse versetzt und konzentrisch zu dieser angeordnet. Der Anker befindet sich dabei insbesondere auf der Längsachse und ist entlang dieser beweglich gelagert. Dabei befindet sich in einem zwischen den beiden elektrischen Spulen vorhandenen Luftspalt geeigneterweise ein magnetisches Kurzschlussblech, was die magnetische Wechselwirkung verbessert.

Da die Anzahl der beweglichen Bestandteile des "Moving Magnet Aktuators", insbesondere lediglich der Anker, vergleichsweise gering ist, und dieser insbesondere ein vergleichsweises geringes Gewicht aufweist, ist eine Dynamik des Aktuators vergleichsweise hoch. Somit ist eine Trägheit beim Betätigen des mechanischen Schalters verringert. Infolgedessen ist mittels des Schaltgeräts ein vergleichsweises schnelles Schalten ermöglicht.

Zweckmäßigerweise umfasst der mechanische Schalter einen Kontaktbrückenträger, an dem die etwaige Kontaktbrücke angebunden ist. Dabei ist zweckmäßigerweise der elektrische Antrieb an der Kontaktbrücke angebunden, sodass diese mittels des elektrischen Antriebs bewegt werden kann. Über den Kontaktbrückenträger ist somit der elektrische Antrieb an der Kontaktbrücke angebunden. Beispielsweise ist die Kontaktbrücke starr an dem Kontaktbrückenträger gehalten. Alternativ ist die Kontaktbrücke beweglich an dem Kontaktbrückenträger gelagert, zweckmäßigerweise entlang des etwaigen weiteren Verstellwegs. Somit ist es auch möglich, die Kontaktbrücke bezüglich des Kontaktbrückenträgers zumindest in bestimmten Maß zu bewegen. Auf diese Weise ist es insbesondere möglich, einen Abbrand des etwaigen Beweg- und/oder Festkontakts auszugleichen.

Zweckmäßigerweise steht die Kontaktbrücke senkrecht zum weiteren Verstellweg beidseitig über den Kontaktbrückenträger unter Ausbildung eines jeweiligen Überstands über. Dabei weist einer der Überstände den Bewegkontakt und der andere Überstand den etwaigen weiteren Bewegkontakt auf. Somit ist zwischen den Bewegkontakten der Kontaktbrückenträger angeordnet. Vorzugsweise befindet sich der Kontaktbrückenträger mittig zwischen den beiden Bewegkontakten, sodass bei einem Bewegen des Kontaktbrückenträger ein Verkippen oder Verkanten der Kontaktbrücke vermieden ist.

Beispielsweise ist der elektrische Antrieb direkt an dem etwaigen Kontaktbrückenträger befestigt. Somit ist eine Anzahl an benötigten Bauteilen verringert.

Besonders bevorzugt jedoch ist der elektrische Antrieb an einem Schieber befestigt. Der Schieber und der Kontaktbrückenträger wiederum sind zweckmäßigerweise ineinandergesteckt. Mit anderen Worten handelt es sich bei dem Schieber und dem Kontaktbrückenträger um unterschiedliche Bauteile, die jedoch ineinandergesteckt sind. Infolgedessen ist es möglich, mittels des Schiebers den Kontaktbrückenträger zu bewegen. Beispielsweise ist der Kontaktbrückenträger in den Schieber gesteckt oder zweckmäßigerweise der Schieber in den Kontaktbrückenträger. Vorzugsweise weist der Kontaktbrückenträger hierfür eine geeignete Aufnahme auf. Aufgrund des Schiebers ist es möglich, diesen und den Kontaktbrückenträger aus unterschiedlichen Materialien zu fertigen, weswegen eine flexible Anpassung des Schaltgeräts ermöglicht ist. So ist es insbesondere möglich, den Kontaktbrückenträger aus einem elektrisch isolierenden Material, wie einem Kunststoff, zu fertigen, wohingegen beispielsweise der Schieber aus einem Metall gefertigt ist. Dabei ist trotzdem ein Kurzschluss mit der Kontaktbrücke aufgrund des Kontaktbrückenträgers vermieden. Ferner ist es möglich, den elektrischen Antrieb, an dem der Schieber befestigt ist, und den mechanischen Schalter mit der Kontaktbrücke, der an dem Kontaktbrückenträger angebunden ist, separat voneinander zu fertigen. Somit ist die Herstellung erleichtert. Auch ist es möglich, beispielsweise unterschiedliche elektrische Antriebe und unterschiedliche mechanische Schalter zu erstellen, die dann mittels des Schiebers und des Kontaktbrückenträgers miteinander gekoppelt werden. Hierbei ist es möglich, einen der elektrischen Antriebe mit unterschiedlichen mechanischen Schaltern und umgekehrt zu verwenden. Somit ist eine Anpassung des Schaltgeräts auf den jeweiligen Anwendungsfall ermöglicht, wobei keine Vielzahl unterschiedlicher Bauteile vorgehalten werden muss. Mit anderen Worten ist der Schaltgerät zumindest teilweise modular aufgebaut, was Herstellungskosten reduziert und eine Flexibilität erhöht.

Der Schieber und der Kontaktbrückenträger sind bevorzugt parallel zum weiteren Verstellweg ineinandergesteckt. Bei Montage des Schaltgeräts werden diese dann ineinandergesteckt, wofür der elektrische Antrieb bevorzugt parallel zum weiteren Verstellweg auf den mechanischen Schalter zu bewegt wird, bis der Schieber in den Kontaktbrückenträger gesteckt ist oder umgekehrt. Hierfür ist der erforderliche Platz vergleichsweise gering, sodass dies auch in dem vergleichsweise beengten etwaigen Gehäuse erfolgen kann. Somit ist die Herstellung vereinfacht.

Beispielsweise sind der Schieber und der Kontaktbrückenträger aneinander befestigt. Hierbei sind beispielsweise der Schieber und der Kontaktbrückenträger miteinander verklebt oder verschweißt. Alternativ hierzu sind der Kontaktbrückenträger und der Schieber miteinander verrastet, sodass keine zusätzlichen Materialien oder Werkzeuge erforderlich sind, weswegen die Montage vereinfacht ist und auch in begrenzten Raumverhältnissen erfolgen kann. Besonders bevorzugt weisen der Schieber und der Kontaktbrückenträger jeweils eine Öffnung auf, die zueinander deckungsgleich sind, wenn diese ineinandergesteckt sind. Die Öffnung verläuft dabei geeigneterweise senkrecht zu dem etwaigen weiteren Verstellweg. Somit ist es möglich, mittels Einführens eines Objekts, wie eines Drahts oder eines Stabs, den Schieber und den Kontaktbrückenträger aneinander zu befestigen, wenn dies gewünscht ist.

Vorzugsweise befindet sich der Anker auf Seiten des ersten Anschlags, wenn sich der mechanische Schalter in dem geschlossenen Zustand befindet, und der Anker befindet sich auf der Seite des zweiten Anschlags, wenn sich der mechanische Schalter in dem geöffneten Zustand befindet. Dabei ist beispielsweise die erste Haftkraft größer als die zweite Haftkraft. Besonders bevorzugt jedoch ist die erste Haftkraft kleiner als die zweite Haftkraft. Falls somit ein Fehlerfall vorliegt, ist es lediglich erforderlich, die vergleichsweise geringe erste Haftkraft zu überwinden, um den mechanischen Schalter zu öffnen. Auch ist auf diese Weise sichergestellt, dass insbesondere sofern der elektrische Antrieb stets in gleicher Art und Weise bestromt wird, also insbesondere mit der gleichen elektrischen Stromstärke, die Schaltgeschwindigkeit zum Öffnen des mechanischen Schalters beschleunigt ist. Falls somit ein Fehlerfall oder dergleichen vorliegt, ist sichergestellt, dass mittels des Schaltgeräts sicher und schnell der Stromfluss unterbunden wird. Auch ist aufgrund der vergrößerten zweiten Haftkraft sichergestellt, dass, sobald der mechanische Schalter sich im geöffneten Zustand befindet, ein Wiedereinschalten, also ein Überführen in den geschlossenen Zustand, lediglich dann erfolgt, wenn dies auch gewünscht ist und eine vergleichsweise große Kraft auf den Anker ausgeübt wird.

Mit anderen Worten ist ein unbeabsichtigtes Verbringen des Schaltgeräts in den elektrisch leitenden Zustand verhindert, beispielsweise bei einer Erschütterung des Schaltgeräts. Beispielsweise ist die erste Haftkraft derart gewählt, dass beispielsweise bei einer Erschütterung oder einer ungewollten Lageänderung des Schaltgeräts aufgrund der veränderten Gewichtskraft die erste Haftkraft überwunden wird, sodass der mechanische Schalter von dem ersten Anschlag beabstandet wird. Aufgrund des verringerten Abstands zu dem zweiten Anschlag und der dorthin wirkenden Kraft wird dann der mechanische Schalter in den geöffneten Zustand überführt. Somit ist eine Sicherheit erhöht, auch wenn beispielsweise eine Verfügbarkeit des Schaltgeräts verringert ist.

Zweckmäßigerweise ist die zweite Haftkraft größer oder gleich dem Doppelten, Fünffachen, Zehnfachen oder Zwanzigfachen der ersten Haftkraft. Somit ist ein signifikanter Unterschied in der Schaltgeschwindigkeit des mechanischen Schalters in Abhängigkeit davon gegeben, in welche Richtung der Anker entlang des Verstellwegs verbracht wird. Besonders bevorzugt ist die erste Haftkraft zwischen 0,1 N und 5 N und beträgt beispielsweise zwischen 0,5 N und 1 N oder zwischen 1,5 N und 2 N. Auf diese Weise ist sichergestellt, dass ein Beabstanden von dem ersten Anschlag aufgrund von geringfügigen Erschütterungen des Schaltgeräts unterbleibt, wobei dennoch keine zu große Kraft erforderlich ist, um den Anker von dem ersten Anschlag in Richtung des zweiten Anschlags zu bewegen. Zudem ist aufgrund einer derartig geringen ersten Haftkraft, wenn der mechanische Schalter geöffnet werden soll, eine Ummagnetisierung des elektrischen Antriebs im Wesentlichen nicht erforderlich, bzw. diese verläuft vergleichsweise schnell, sodass die Schaltgeschwindigkeit weiter beschleunigt ist.

Alternativ oder in Kombination hierzu ist die zweite Haftkraft größer oder gleich als 10 N oder 15 N. Besonders bevorzugt ist dabei ist die zweite Haftkraft größer als 20 N oder 30 N. Geeigneterweise ist die zweite Haftkraft kleiner als 100 N. Aufgrund einer derartigen Ausgestaltung ist somit sichergestellt, dass die zwischen dem zweiten Anschlag und dem Anker wirkende Kraft bereits dann zu einer signifikanten Beschleunigung des Ankers führt, wenn dieser noch von dem zweiten Anschlag beabstandet ist, was die Schaltgeschwindigkeit weiter erhöht. Auch ist sichergestellt, dass der mechanische Schalter in dem geöffneten Zustand verbleibt, sobald der Anker zu dem zweiten Anschlag bewegt wurde. Somit ist eine erneute Inbetriebnahme des Schaltgeräts, also ein Stromführen, lediglich mittels einer Einwirkung einer vergleichsweise großen Kraft auf den Anker möglich, was im Wesentlichen nicht unbeabsichtigt erfolgen kann.

Beispielsweise liegt der Anker an dem zweiten Anschlag nicht an, wenn sich der mechanische Schalter im geöffneten Zustand befindet. Somit ist dieses Ende des Verstellwegs von dem zweiten Anschlag beabstandet. Besonders bevorzugt jedoch liegt der Anker an dem zweiten Anschlag an, wenn sich der mechanische Schalter in dem geöffneten Zustand befindet. Somit ist zur Bereitstellung der vergrößerten zweite Haftkraft es nicht erforderlich, vergleichsweise großbauende und/oder kostenintensive Komponenten zu verwenden.

Beispielsweise liegt der Anker an dem ersten Anschlag an, wenn sich der mechanische Schalter in dem geschlossenen Zustand befindet. Besonders bevorzugt jedoch ist in dem geschlossenen Zustand des mechanischen Schalters der Anker von dem ersten Anschlag beabstandet. Hierbei wird insbesondere die Anlage des Ankers an dem ersten Anschlag verhindert, da der Bewegkontakt an dem etwaigen Festkontakt anliegt. Bei Bewegen des Ankers auf den ersten Anschlag zu wird aufgrund der mechanischen Kopplung/Anbindung des Ankers mit dem Bewegkontakt auch der Bewegkontakt auf den Festkontakt zu bewegt. Dabei wird die Bewegung des Ankers jedoch vor dem ersten Anschlag gestoppt, wenn ein Weiterbewegen des Bewegkontakt aufgrund der mechanischen Anlage an dem Festkontakt unterbunden ist. Mit anderen Worten ist es aufgrund der Anlage des Bewegkontakts an dem Festkontakt nicht möglich, den Anker weiter zu verbringen, auch wenn zwischen diesen die erste Haftkraft wirkt.

Beispielsweise ist hierbei eine Relativbewegung des Bewegkontakts bezüglich des Ankers in geringfügigem Maße möglich, oder besonders bevorzugt sind diese starr miteinander gekoppelt, sodass eine Relativbewegung des Bewegkontakts zu dem Anker unterbunden ist. Aufgrund einer derartigen Ausbildung wirkt einerseits auf den Bewegkontakt im geschlossenen Zustand im Wesentlichen kontinuierlich eine Kraft in Richtung des Festkontakts. Mit anderen Worten ist ein kontinuierlicher Kontaktdruck realisiert, weswegen ein elektrischer Widerstand des mechanischen Schalters im geschlossenen Zustand verringert ist. Andererseits wird die Position des Bewegkontakt im geschlossenen Zustand nicht durch den ersten Anschlag vorgegeben. Wenn der Bewegkontakt/Festkontakt eine geringere und/oder verringerte Ausdehnung aufweist, kann der Bewegkontakt weiterbewegt werden, bis dieser an dem Festkontakt anliegt. Dabei wird auch der Anker weiter in Richtung des ersten Anschlags verbracht, sodass sich das Ende des Verstellwegs verschiebt. Folglich ist es stets möglich, den Bewegkontakt an dem Festkontakt anzulegen, unabhängig davon, ob etwaige Fertigungstoleranzen oder eine Verformung des Bewegkontakts/Festkontakts bestehen. Folglich kann auf diese Weise ein auftretender Abbrand des Bewegkontakts und/oder des Festkontakts kompensiert werden, also insbesondere eine Materialabtragung und/oder Verringerung der Größe. Ein derartiger Abbrand tritt dabei insbesondere auf, wenn sich bei dem Öffnen des mechanischen Schalters ein Lichtbogen zwischen dem Bewegkontakt und dem Festkontakt ausbildet. Daher ist es möglich, das Schaltgerät für eine vergleichsweise lange Einsatzdauer zu verwenden und/oder viele Schaltvorgänge durchzuführen. Auch werden auf diese Weise etwaige Fertigungstoleranzen, beispielsweise der einzelnen Komponenten und/oder bei Montage zu dem Schaltgerät, ausgeglichen, weswegen Herstellungskosten reduziert sind. Wenn aufgrund einer Bestromung des elektrischen Antriebs der Anker in Richtung des zweiten Anschlags bewegt wird, also wenn der mechanische Schalter geöffnet werden soll, wird aufgrund der starren Kopplung des Ankers mit dem Bewegkontakt die Bewegung des Ankers unverzüglich auf den Bewegkontakt übertragen der dann von dem Festkontakt beabstandet wird, sodass eine Schaltgeschwindigkeit weiter beschleunigt ist. Dabei ist dennoch die Kompensation des etwaigen Abbrands und/oder von Fertigungstoleranzen ermöglicht. In einer Weiterbildung ist die auf den Anker wirkende Kraft im Wesentlichen 0 N, wenn der Bewegkontakt an dem Festkontakt anliegt.

Besonders bevorzugt ist die Kontaktbrücke vorhanden, die den Bewegkontakt aufweist. Beispielsweise ist dabei die Kontaktbrücke lediglich mittels des elektrischen Antriebs angetrieben. Mit anderen Worten wird lediglich mittels des elektrischen Antriebs eine Kraft auf die Kontaktbrücke ausgeübt. Besonders bevorzugt jedoch umfasst das Schaltgerät eine Rückstellfeder. Mittels dieser ist die Kontaktbrücke bevorzugt mit einer Federkraft beaufschlagt, also federbelastet. Die Federkraft wirkt dabei zusätzlich zu der ersten/zweiten Haftkraft, die aufgrund der Magnetfelder bereitgestellt sind. Die Rückstellfeder ist zweckmäßigerweise derart angeordnet und/oder ausgebildet, dass die Federkraft auf die Kontaktbrücke aufgebracht wird. Dabei führt die aufgebrachte Kraft zweckmäßigerweise zu einem Schließen des mechanischen Schalters, also zu einem Verbringen des Bewegkontakt gegen den Festkontakt. Beispielsweise liegt dabei die Rückstellfeder mechanisch direkt oder über weitere Bestandteile an der Kontaktbrücke an. Zweckmäßigerweise ist das Schaltgerät derart ausgebildet, dass mittels der Rückstellfeder der mechanische Schalter geschlossen wird, insbesondere wenn der elektrische Antrieb nicht betrieben ist und/oder die Kontaktbrücke nicht gesperrt ist, also prinzipiell eine Bewegung der Kontaktbrücke ermöglicht ist. Besonders bevorzugt jedoch erfolgt dies lediglich, wenn der Anker einen bestimmten Abstand zu dem zweiten Anschlag aufweist. Somit wird der mechanische Schalter im geöffneten Zustand gehalten, solang die zweite Haftkraft nicht mittels einer zusätzlichen Kraft überwunden ist, die insbesondere lediglich mittels Bestromung des elektrischen Antriebs bereitgestellt werden kann. Aufgrund der Rückstellfeder ist die zum initialen Beabstanden des Bewegkontakts von dem Festkontakt erforderliche Kraft zunächst vergleichsweise gering und nimmt mit zunehmendem Abstand des Bewegkontakts zu dem Festkontakt zu. Somit erfolgt am Anfang des Betriebs des elektrischen Antriebs ein vergleichsweise schnelles Bewegen der Kontaktbrücke, weswegen eine Schaltgeschwindigkeit erhöht ist.

Beispielsweise ist der Anker mittels eines Permanentmagneten gebildet. Somit sind Herstellungskosten und ein Gewicht des Ankers reduziert, weswegen eine Dynamik des elektrischen Antriebs erhöht ist. Besonders bevorzugt jedoch weist der Anker eine erste Abdeckung und eine zweite Abdeckung auf, zwischen denen der Permanentmagnet angeordnet ist. Die erste Abdeckung befindet sich auf Seiten des ersten Anschlags und die zweite Abdeckung auf Seiten des zweiten Anschlags. In einer Richtung parallel zum Verstellweg ist somit insbesondere der Permanentmagnet zwischen den Abdeckungen angeordnet. Vorzugsweise sind die Abdeckungen an dem Permanentmagneten befestigt.

Zweckmäßigerweise ist der Anker mittels der beiden Anschläge und des Permanentmagneten gebildet, weswegen Herstellungskosten reduziert sind. Beispielsweise sind die beiden Abdeckungen aneinander befestigt oder berühren sich zumindest. Alternativ hierzu sind die beiden Abdeckungen zueinander beabstandet. Bevorzugt liegen die Abdeckungen an dem Permanentmagneten an. Aufgrund der Abdeckungen wird ein mechanisches Anschlagen an dem jeweils zugeordneten Anschlag zumindest teilweise abgefangen, sodass die dann wirkenden Kräfte nicht oder lediglich gering in den Permanentmagneten eingeleitet werden. Somit ist eine Beschädigung des Permanentmagneten ausgeschlossen oder zumindest eine mechanische Belastung des Permanentmagneten verringert, der meist vergleichsweise spröde ist.

Vorzugsweise weisen dabei die Abdeckungen bestimmte magnetische Eigenschaften auf, und diese sind diese beispielsweise zumindest teilweise ferromagnetisch, para- und/oder diamagnetisch. Insbesondere wird aufgrund der unterschiedlichen Abdeckungen realisiert, dass die erste und die zweite Haltekraft unterschiedlich ist, was vergleichsweise kostengünstig realisierbar ist. Dabei unterscheiden sich die beiden Abdeckungen zweckmäßigerweise anhand der magnetischen Eigenschaften. Beispielsweise sind die beiden Abdeckungen zueinander baugleich. Somit ist es möglich, Gleichteile zu verwenden. Insbesondere weisen dabei beide zumindest eine entsprechende Möglichkeit zur Anbindung des mechanischen Schalters auf. Alternativ hierzu ist dies lediglich bei einer der beiden vorhanden. Somit erfolgt eine eindeutige Zuordnung der jeweiligen Abdeckung zu dem ersten oder zweiten Anschlag, weswegen eine Herstellung erleichtert ist.

Beispielsweise weisen die beiden Abdeckungen die gleiche Form auf. Somit ist insbesondere ein Ausbilden eines Ungleichgewichts oder einer Unwucht vermieden. Bevorzugt jedoch sind die beiden Abdeckungen unterschiedlich geformt. Auf diese Weise ist es möglich, die beiden Haltekräfte vergleichsweise genau einzustellen. Hierbei unterscheiden sich die beiden Abdeckungen beispielsweise aufgrund deren seitlicher Ausdehnung senkrecht zu dem Verstellweg oder zweckmäßigerweise aufgrund deren Ausdehnung entlang des Verstellwegs. Beispielsweise ist dabei eine der Abdeckungen gänzlich aus einem ferromagnetischen Material erstellt, vorzugsweise die zweite Abdeckung. Beispielsweise ist diese Abdeckung einteilig. Die andere Abdeckung ist beispielsweise aus einem dia- oder paramagnetischen Material erstellt und ist beispielsweise aus unterschiedlichen Bauteilen zusammengesetzt, was das Formen der Haltekraft erleichtert. Vorzugsweise sind zudem ferromagnetische Bauteile vorhanden.

Besonders bevorzugt umfassen beide Abdeckungen mehrere ferromagnetischen Scheiben, die zueinander baugleich sind. Beispielsweise sind dabei die beiden Abdeckungen mittels der entsprechenden Scheiben gebildet, oder umfasst noch zusätzliche weitere Bestandteile. Insbesondere sind die ferromagnetischen Scheiben aus einem Eisen oder einem Stahl erstellt. Die ferromagnetischen Scheiben sind zweckmäßigerweise senkrecht zu dem Verstellweg angeordnet. Hierbei ist die Anzahl der den unterschiedlichen Abdeckungen zugeordneten ferromagnetischen Scheiben unterschiedlich. Vorzugsweise ist die Anzahl der dem zweiten Anschlag zugeordneten ferromagnetischen Scheiben vergrößert. Somit ist das Ausbilden der etwaigen vergrößerten zweiten Haftkraft erleichtert. Auch ist es auf diese Weise möglich, den elektrischen Antrieb im Wesentlichen symmetrisch auszubilden und Gleichteile zu verwenden. Zur Bereitstellung der unterschiedlichen Haftkräfte ist es somit lediglich erforderlich, einer der Abdeckungen weniger ferromagnetischen Scheiben zuzuordnen. Auch kann auf diese Weise sichergestellt werden, dass der Anker von dem ersten Anschlag beabstandet ist, wenn der Bewegkontakt an dem Festkontakt anliegt.

Beispielsweise weist einer oder beide Anschläge einen Permanentmagneten auf. Besonders bevorzugt jedoch weisen die Anschläge jeweils einen ferromagnetischen Grundkörper auf, der insbesondere mittels eines Blechs gebildet ist, das zum Beispiel aus einem Eisen oder Stahl erstellt ist. Somit sind Herstellungskosten reduziert. An einem der Grundkörper ist in dabei auf Seiten des Ankers zweckmäßigerweise ein dia- und/oder paramagnetisches Element angeordnet. Das Element bildet aber insbesondere einen Bestandteil des elektrischen Antriebs. Das Element liegt zweckmäßigerweise an dem zugeordneten Grundkörper an. Beispielsweise sind mehrere derartige Elemente vorhanden, die zweckmäßigerweise mechanisch direkt aneinander anliegen.

Beispielsweise überdeckt das Element den zugeordneten Grundkörper vollständig oder lediglich teilweise. Insbesondere ist das Element mittels einer Kunststoffscheibe realisiert. Somit ist zumindest teilweise eine mechanische Dämpfung realisiert und Herstellungskosten verringert. Beispielsweise ist das Element selbsttragend ausgestaltet. Alternativ ist das Element beispielsweise mittels eines Überzugs gebildet, insbesondere eines galvanischen Überzugs. Geeigneterweise ist dem ersten Anschlag das para-/diamagnetische Element zugeordnet. Vorzugsweise ist dem zweiten Anschlag kein derartiges Element zugeordnet, oder der zweite Anschlag umfasst ein ferromagnetisches Element. Die beiden Elemente sind dabei geeigneterweise gleichgeformt und unterscheiden sich insbesondere lediglich dadurch, dass eines davon ferromagnetisch und das andere para-/diamagnetisch ist Somit weisen die beiden Anschläge die gleiche Ausdehnung auf, jedoch unterschiedliche magnetische Eigenschaften. Auf diese Weise wird insbesondere realisiert, dass die beiden Haltekräfte zueinander unterschiedlich sind.

Die Erfindung betrifft ferner einen Schutzschalter mit einem derartigen Schaltgerät. Der Schutzschalter dient insbesondere der Unterbrechung eines elektrischen Stroms, wenn ein Fehlerfall vorliegt, beispielsweise ein Überstrom und/oder ein Kurzschlussstrom. Alternativ oder in Kombination hierzu wird mittels des Schutzschalters der elektrische Stromfluss unterbrochen, wenn eine anliegende elektrische Spannung übermäßig ist oder erfasst wurde, dass ein Lichtbogen vorliegt. Der Schutzschalter weist hierfür zweckmäßigerweise einen Sensor auf, mittels dessen insbesondere der etwaige Fehlerfall erfasst werden kann. Der Sensor dient hierbei geeigneterweise zur Erfassung eines Zustands des Schutzschalters und/oder des mittels des Schutzschalters geführten elektrischen Stroms. Zweckmäßigerweise sind mehrere entsprechende Sensoren vorhanden, sodass eine vergleichsweise genaue Bestimmung von unterschiedlichen Fehlerfällen ermöglicht ist. Hierbei ist beispielsweise einer der Sensoren als ein Spannungssensor und ein anderer als ein Stromsensor ausgebildet.

Der Schutzschalter umfasst geeigneterweise eine Steuereinheit, die signaltechnisch mit dem Sensor verbunden ist. Mittels der Steuereinheit ist das Schaltgerät betätigt, vorzugsweise in Abhängigkeit von mittels des Sensors erfassten Messdaten, und/oder wenn der Fehlerfall erfasst wurde. Hierfür werden zweckmäßigerweise die mittels der Sensoren bereitgestellten Messdaten mittels der Steuereinheit ausgewertet. Wenn der Fehlerfall vorliegt, wird insbesondere mittels der Steuereinheit der mechanische Schalter geöffnet und somit in den nicht leitenden Zustand versetzt. Hierfür wird insbesondere der Antrieb entsprechend bestromt.

Die im Zusammenhang mit dem Schaltgerät erläuterten Weiterbildungen und Vorteile sind sinngemäß auch auf den Schutzschalter sowie untereinander zu übertragen und umgekehrt.

Nachfolgend werden Ausführungsbeispiele der Erfindung anhand einer Zeichnung näher erläutert. Darin zeigen:
- Fig. 1: schematisch einen Gleichspannungskreis mit einer Last und einem Schutzschalter, der ein Schaltgerät umfasst,
- Fig. 2, 3: perspektivisch bzw. in einer Schnittdarstellung den Schutzschalter mit dem Schaltgerät, das einen elektrischen Antrieb und einen mechanischen Schalter mit einer an einem Kontaktbrückenträger gehaltene Kontaktbrücke umfasst,
- Fig. 4, 5: in einer Schnittdarstellung bzw. perspektivisch die an dem Kontaktbrückenträger gehaltene Kontaktbrücke,
- Fig. 6, 7: schematisch in einer Schnittdarstellung den elektrischen Antrieb, wenn sich der mechanische Schalter in einem geöffneten bzw. geschlossenen Zustand befindet, und
- Fig. 8: in einer Schnittdarstellung eine alternative Ausführungsform des elektrischen Antriebs.

Einander entsprechende Teile sind in allen Figuren mit den gleichen Bezugszeichen versehen.

In Figur 1 ist schematisch vereinfacht ein Gleichspannungskreis 2 dargestellt, der eine Gleichspannungsquelle 4 umfasst. Mittels dieser wird eine elektrische Gleichspannung von 650 V bereitgestellt, die zwischen den Polen 6 der Gleichspannungsquelle 4 anliegt. Mit einem der Pole 6 ist die Last 8 direkt und mit dem anderen über einen Schutzschalter 10 elektrisch verbunden ist. Somit ist ein Stromkreis gebildet.

In Figur 2 ist perspektivisch der Schutzschalter 10 dargestellt, der ein Schaltgerät 12 umfasst. Das Schaltgerät 12 weist ein Gehäuse 14 mit zwei Gehäusehälften 16 auf, die aneinandergefügt sind und aus einem Kunststoff gefertigt sind. In das Gehäuse 14 sind zwei Öffnungen eingebracht, innerhalb derer jeweils ein Geräteanschluss 18 angeordnet ist. Dort ist das Anschließen einer zu der Gleichspannungsquelle 4 bzw. der Last 8 führenden elektrischen Leitung ermöglicht. Die Geräteanschlüsse 18 weisen jeweils nicht näher dargestellte Klemmschrauben auf, die durch eine Montageöffnung 20 des Gehäuses 14 zugänglich sind. Mittels Eindrehens der Klemmschrauben wird die dem jeweiligen Geräteanschluss 18 zugeordnete Leitung geklemmt und folglich elektrisch kontaktiert.

In Figur 3 ist in einer Schnittdarstellung das Schaltgerät 12 dargestellt. Dieses weist einen mechanischen Schalter 22 auf, der innerhalb des Gehäuses 14 angeordnet ist und zwei Anschlüsse 24 umfasst, die zueinander beabstandet sind. Die Anschlüsse 24 umfassen jeweils einen Anschlusskörper 26, der als eine Stromschiene ausgebildet ist und aus einem verzinnten Kupfer erstellt ist. Die beiden Anschlusskörper 26 sind im Wesentlichen in einer gemeinsamen Ebene angeordnet, und jeder Anschlusskörper 26 ist mittels einer nicht näher dargestellten Leitung mit jeweils mit einem der Geräteanschlüsse 18 elektrisch verbunden. An einem der Anschlusskörper 26 ist ein Festkontakt 28 und an dem anderen ein weiterer Festkontakt 30 festgeschweißt, die aus einem vergleichsweise abbrandresistenten und elektrisch leitfähigen Material erstellt sind.

Ferner weist der mechanische Schalter 22 eine Kontaktbrücke 32 auf, die einen im Wesentlichen streifenförmigen Brückenkörper 34 umfasst, der ebenfalls aus einem verzinnten Kupfer erstellt ist. An den Brückenkörper 34 ist ein Bewegkontakt 36 und ein weiterer Bewegkontakt 38 angeschweißt, die aus dem gleichen Material wie die beiden Festkontakte 28, 30 erstellt sind. Die Kontaktbrücke 32 ist entlang eines weiteren Verstellwegs 40 beweglich gelagert, der im Wesentlichen senkrecht zu der Ausdehnung des Brückenkörpers 34 ist. Somit ist es möglich, den Brückenkörper 34 entlang des weiteren Verstellwegs 40 zu bewegen. Bei der Bewegung in einer Richtung entlang des weiteren Verstellwegs 40 werden die Bewegkontakte 36, 38 von den Festkontakten 28, 30 beabstandet, und der mechanische Schalter 22 wird in den geöffneten Zustand überführt, und die beiden Geräteanschlüsse 18 sind galvanisch zueinander getrennt. Bei einer entgegengesetzten Bewegung hingegen ist es möglich, den Bewegkontakt 36 an den Festkontakt 28 sowie den weiteren Bewegkontakt 38 an den weiteren Festkontakt 30 mechanisch anzulegen. Dann befindet sich der mechanische Schalter 22 im geschlossenen Zustand, und eine weitere Bewegung der Kontaktbrücke 32 in dieser Richtung wird dann aufgrund der Anlage verhindert. Wenn der mechanische Kontakt erstellt ist, sind die beiden Geräteanschlüsse 28 mittels des dann geschlossen mechanischen Schalters 22 elektrisch leitend verbunden.

Das Schaltgerät 12 weist zudem einen elektrischen Antrieb 42 auf, der ebenfalls in dem Gehäuse 14 angeordnet ist. Der elektrische Antrieb 42, der auch lediglich als Antrieb 42 bezeichnet wird, ist mittels einer nicht näher dargestellten Steuereinheit des Schutzschalters 10 betrieben, die ebenfalls in dem Gehäuse 14 angeordnet ist. Hierbei ist die Steuereinheit signaltechnisch mit einem nicht näher dargestellten Sensor verbunden, mittels dessen der mittels des Schaltgeräts 12 geführte elektrische Strom charakterisiert und/oder erfasst werden kann. Dabei wird der elektrische Antrieb 42 in Abhängigkeit von mittels des Sensors erfasster Messdaten betrieben.

Der elektrische Antrieb 42 weist einen Anker 44 auf, der entlang eines Verstellwegs 46 beweglich gelagert ist, der parallel zu dem weiteren Verstellweg 40 ist. Der Anker 44 ist an einer parallel zum Verstellweg 46 angeordneten Betätigungsstange 48 befestigt, welche wiederum endseitig an einem Schieber 50 starr angebunden ist. Der Schieber 50 und die Betätigungsstange 48 sind aus einem Metall erstellt, sodass diese vergleichsweise robust sind.

Der Schieber 50, der in Figur 4 ebenfalls der Schnittdarstellung entlang des weiteren Verstellwegs 40 vergrößert und in Figur 5 perspektivisch dargestellt ist, ist in einer Aufnahme 52 eines im Wesentlichen quaderförmigen Kontaktbrückenträgers 54 eingesetzt, der aus einem Kunststoff gefertigt ist. Die Quaderform erstreckt sich entlang des weiteren Verstellwegs 40, und die beiden Stirnseiten sind offen, sodass der Kontaktbrückenträger 54 hohlzylindrisch mit rechteckigem Querschnitt ist. Dabei ist mittels einer der Stirnseiten die Aufnahme 52 bereitgestellt, in die der Schieber 50 eingesetzt ist. Durch die gegenüberliegende Stirnseite ragt eine Rückstellfeder 56, die an der Kontaktbrücke 32 und indirekt über einen Halter an dem Gehäuse 14 abgestützt ist. Somit ist die Kontaktbrücke 32 mittels einer Rückstellfeder 56 federbelastet.

An dem Kontaktbrückenträger 54 ist die Kontaktbrücke 32 starr befestigt. Dabei ist die Kontaktbrücke 32 senkrecht zu dem weiteren Verstellweg 40 durch den Kontaktbrückenträger 54 geführt, sodass senkrecht zu dem weiteren Verstellweg 40 jeweils ein Überstand gebildet ist. Einer der Überstände weist dabei den Bewegkontakt 36 und der andere den weiteren Bewegkontakt 38 auf. Der Schieber 50, nämlich der in den Kontaktbrückenträger 54 eingesteckte Teil, und der Kontaktbrückenträger 54 weisen jeweils eine Öffnung 58 auf, die deckungsgleich zueinander angeordnet sind, wie in den Figuren 4 und 5 dargestellt. Zur starren Kopplung wird durch die beiden Öffnungen 58 ein Stab geführt, wie ein Draht. Somit wird mittels des Schiebers 50 stets ebenfalls der Kontaktbrückenträger 54 bewegt. Somit sind der Schieber 50 und der Kontaktbrückenträger 54 starr miteinander gekoppelt. Daher wird der Kontaktbrückenträger 54 und daher auch die Kontaktbrücke 32 stets dann bewegt, wenn die Betätigungsstange 48 und daher auch der Anker 44 bewegt werden. Auch werden diese stets synchron bewegt.

Der elektrische Antrieb 42 ist in einer Schnittdarstellung entlang des Verstellwegs 46 in Figur 6 dargestellt, wenn der mechanische Schalter 22 geöffnet ist, und in Figur 7, wenn der mechanische Schalter 22 geschlossen ist. Der elektrische Antrieb 42 ist als "Moving Magnet Actuator" ausgebildet und weist zwei elektrische Spulen 60 auf, die zueinander baugleich und konzentrisch zueinander angeordnet sind. Dabei sind diese entlang des Verstellwegs 46 zueinander versetzt, und zwischen diesen ist ein ringförmiges, aus einem ferromagnetischen Material, nämlich einem Eisen, erstelltes Kurzschlussblech 62 angeordnet.

Entlang der Achse der elektrischen Spulen 60 ist der Anker 44 zwischen einem ersten Anschlag 64 und einem zweiten Anschlag 66 beweglich gelagert, von denen jeweils einer einer der elektrischen Spulen 60 zugeordnet ist. Die Anschläge 64, 66 sind senkrecht zu den Achsen der elektrischen Spulen 60 angeordnet und von den gegenüberliegenden Stirnseiten jeder elektrischen Spule 60 in das Innere der jeweiligen elektrischen Spule 60 hineinversetzt. Jeder Anschlag 64, 66 weist einen ferromagnetischen Grundkörper 68 auf, der aus einem Eisen gefertigt und senkrecht zu dem Verstellweg 46 und konzentrisch zu den Achsen der elektrischen Spulen 60 angeordnet ist. An dem Grundkörper 68 des ersten Anschlags 64 ist ein parallel zu diesem und dieses stirnseitig überdeckendes magnetisches Element 70 angeordnet, das sich auf der dem Anker 44 zugewandten Stirnseite befindet. Das Element 70 ist dabei mittels einer Kunststoffscheibe bereitgestellt, die an dem Grundkörper 68 befestigt ist, sodass eine Art Sandwichstruktur gebildet ist. Der zweite Anschlag 66 hingegen ist lediglich mittels des Grundkörpers 68 gebildet.

Der Anker 44 weist einen konzentrisch zur Achse der elektrischen Spulen 60 angeordneten hohlzylindrischen Permanentmagneten 72 auf, der an der Betätigungsstange 48 befestigt ist. Der Permanentmagnet 72 ist parallel zu dem Verstellweg 46 magnetisiert, und an der dem ersten Anschlag 64 zugewandten Stirnseite ist in dieser vollflächig mittels einer ersten Abdeckung 74 und an der dem zweiten Anschlag 66 zugewandten Seitseite mittels einer zweiten Abdeckung 76 abgedeckt, die an den Permanentmagneten 72 befestigt sind. Die beiden Abdeckungen 74, 76 sind jeweils mittels mehrerer baugleicher ferromagnetischer Scheiben 78 gebildet, die senkrecht zu dem Verstellweg 46 angeordnet und übereinandergestapelt sind. Dabei ist die erste Abdeckung 74 mittels zweier derartiger ferromagnetischer Scheiben 78 und die zweite Abdeckung 76 mittels dreier derartiger ferromagnetischer Scheiben 78 gebildet. Somit sind die beiden Abdeckungen 74, 76 unterschiedlich geformt.

Wenn der mechanische Schalter 22 geöffnet ist, liegt die zweite Abdeckung 76 vollflächig an dem zweiten Anschlag 66 an. Somit wird mittels des zweiten Anschlag 66 die Bewegung des Ankers 44 und daher auch die Bewegung der Kontaktbrücke 32 entlang des weiteren Verstellwegs 40 beschränkt. Wenn die elektrischen Spulen 60 nicht bestromt werden, bildet sich aufgrund des Permanentmagneten 72, der ferromagnetischen Scheiben 78 und dem Grundkörper 68 zwischen dem Anker 44 und dem zweiten Anschlag 66 eine zweite Haftkraft aus. Mittels derer wird somit der Anker 44 an dem einen Ende des Verstellwegs 46 gehalten, nämlich an dem zweiten Anschlag 66. Die zweite Haftkraft ist dabei größer als 20 N und beträgt beispielsweise 30 N, je nach dem Nennstroms des Schutzschalters 10.

Im geschlossenen Zustand des mechanischen Schalters 22 wird die Bewegung der Kontaktbrücke 32 aufgrund der Anlage der Bewegkontakte 36, 38 an dem jeweils zugeordneten Festkontakt 28, 30 begrenzt. In diesem Fall ist der Anker 44 von dem ersten Anschlag 64 beabstandet. Mit anderen Worten ist im geschlossenen Zustand des mechanischen Schalters 22 aufgrund der starren Kopplung des Ankers 44 mit den Bewegkontakten 36, 38 und deren Anlage an dem jeweiligen Festkontakt 28, 30 der Anker 44 von dem ersten Anschlag 64 beabstandet. Somit reicht der Verstellweg 46 nicht bis zu dem ersten Anschlag 64. Dabei wirkt aufgrund des Permanentmagneten 72, der ferromagnetischen Scheiben 78 und der Grundkörper 68 zwischen dem Anker 44 und dem ersten Anschlag 64 eine erste Haftkraft. Diese ist jedoch im Vergleich zur zweiten Haftkraft einerseits aufgrund des paramagnetischen Elements 70 und andererseits aufgrund der verringerten Anzahl der ferromagnetischen Scheiben 78 sowie des Abstands zwischen dem Anker 44 und dem ersten Anschlag 64 verringert. Die erste Haftkraft und beträgt zwischen 0,1 N und 5 N, nämlich 1,5 N.

Zusammenfassend bildet sich somit zwischen dem ersten Anschlag 64 und dem Anker 44 die magnetische erste Haftkraft und zwischen dem zweiten Anschlag 66 und dem Anker 44 die magnetische zweite Haftkraft aus, wobei die erste Haftkraft kleiner als die zweite Haftkraft ist. Wenn sich der mechanische Schalter 22 im geschlossenen Zustand befindet, befindet sich der Anker 44 auf Seiten des ersten Anschlags 64, ist jedoch von diesem beabstandet, und es bildet sich die erste Haftkraft aus. Wenn sich der mechanische Schalter 22 in dem geöffneten Zustand befindet, befindet sich der Anker 44 auf Seiten des zweiten Anschlags 66 und liegt an diesem an, wobei sich die zweite Haftkraft ausbildet.

Um den mechanischen Schalter 22 in den geschlossenen Zustand zu überführen, ist es somit erforderlich, die zweite Haftkraft abzüglich der mittels der Rückstellfeder 56 bereitgestellten Kraft zu überbrücken. Hierfür ist es erforderlich, die elektrischen Spulen 60 zu bestromen. Sobald der Anker 44 von dem zweiten Anschlag 66 abgelöst ist, nimmt die zwischen dem Anker 44 und dem zweiten Anschlag 66 wirkende Kraft mit zunehmendem Abstand vergleichsweise stark ab. Daher wird auch bei einem nachfolgenden Beenden des Bestromens der elektrischen Spulen 60 aufgrund des Entspannens der Rückstellfeder 56 die Kontaktbrücke 32 weiter entlang des weiteren Verstellwegs 40 und daher auch der Anker 44 entlang des Verstellwegs 46 in Richtung des ersten Anschlags 64 verbracht, nämlich bis die Bewegkontakte 36, 38 an dem jeweiligen Festkontakt 28, 30 anliegen und die erste Haftkraft wirkt. Mittels dieser sowie der Rückstellfeder 56 wird dann der mechanische Schalter 22 im geschlossenen Zustand gehalten, wobei hierfür keine Bestromung der elektrischen Spulen 60 erforderlich ist.

Wenn der mechanische Schalter 22 geöffnet werden soll, werden die elektrischen Spulen 60 in die entgegengesetzte Richtung bestromt. Aufgrund der geringen wirkenden magnetischen ersten Haftkraft ist lediglich eine geringe Ummagnetisierung des elektrischen Antriebs 42 erforderlich, weswegen der Anker 44 im Wesentlichen unverzüglich nach dem Beginn des Bestromens bewegt und die Bewegkontakte 36, 38 von den Festkontakten 28, 30 beabstandet werden, weswegen eine Schaltgeschwindigkeit erhöht ist.

Falls sich beim Öffnen des mechanischen Schalters 22 zwischen den Bewegkontakten 36, 38 und dem jeweils zugeordneten Festkontakt 28, 30 ein Lichtbogen ausbilden sollte, sind diesen Löschkammern 80 zugeordnet, die mehrere übereinandergestapelte Löschbleche aufweisen. Auch umfassen die Löschkammern 80 nicht näher dargestellte Blaseinrichtungen zum Bewegen des jeweiligen Lichtbogens zwischen die Löschbleche.

Sobald der Lichtbogen jedoch auftritt, erfolgt eine thermische Belastung der Bewegkontakte 36, 38 und der Festkontakte 28, 30, die partiell aufgeschmolzen /verformt werden. Hierbei ist es möglich, dass sich deren Größe verringert. Im geschlossenen Zustand des mechanischen Schalters 22 wird die Bewegung der Kontaktbrücke 32 entlang des weiteren Verstellwegs 40 lediglich aufgrund der Anlage der Bewegkontakte 36, 38 an den Festkontakten 28, 30 begrenzt. Wenn die Bewegkontakte 36, 38 / Festkontakte 28, 30 verformt werden, wird die Bewegung der Kontaktbrücke 32 erst später unterbunden, und der Anker 44 kann auf den ersten Anschlag 64 zu bewegt werden. Mit anderen Worten wird der Abbrand kompensiert. Zusammenfassend wird mit fortschreitendem Abbrand der Bewegkontakte 36, 38 und der Festkontakte 28, 30 der Anker 44 im geschlossenen Zustand des mechanischen Schalters 2 weiter dem ersten Anschlag 64 angenähert.

In Figur 8 ist eine Alternative des elektrischen Antriebs 42 dargestellt, wobei das Kurzschlussblech 62 und die elektrischen Spulen 60 nicht verändert sind. Auch sind die dem ersten Anschlag 64 und dem zweiten Anschlag 66 zugeordneten Grundkörper 68 nicht verändert. Jedoch ist dem ersten Anschlag 64 das Element 70 nicht mit zugeordnet, sondern der zweite Anschlag 66 weist dieses auf. Dabei ist das Element 70 aus einem ferromagnetischen Material erstellt oder beispielsweise ein Permanentmagnet. Die zweite Abdeckung 76 mit den drei ferromagnetischen Scheiben 78 ist nicht verändert. Die erste Abdeckung 74 weist auch weiterhin die ferromagnetischen Scheiben 78 auf, die jedoch nunmehr nicht mehr baugleich sind, und deren Anzahl nunmehr drei beträgt. Die Durchmesser der ferromagnetischen Scheiben 78 nimmt dabei mit zunehmendem Abstand zu dem Permanentmagneten 72 ab, weswegen die erste Abdeckung 74 im Wesentlichen konisch ist. Auch bei dieser Ausgestaltung des elektrischen Antriebs 42 ist die erste Haftkraft kleiner als die zweite Haftkraft, die größer als 40 N ist beispielsweise 80 N beträgt. Die erste Haftkraft entgegen beträgt 2,5 N, wobei auch hier im geschlossenen Zustand des mechanischen Schalters 22 der Anker 44 von dem ersten Anschlag 64 beabstandet ist.

Die Erfindung ist nicht auf die vorstehend beschriebenen Ausführungsbeispiele beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit den einzelnen Ausführungsbeispielen beschriebene Einzelmerkmale auch auf andere Weise miteinander kombinierbar, ohne den Gegenstand der Erfindung zu verlassen.

### Bezugszeichenliste

- 2: Gleichspannungskreis
- 4: Gleichspannungsquelle
- 6: Pol
- 8: Last
- 10: Schutzschalter
- 12: Schaltgerät
- 14: Gehäuse
- 16: Gehäusehälfte
- 18: Geräteanschluss
- 20: Montageöffnung
- 22: mechanischer Schalter
- 24: Anschluss
- 26: Anschlusskörper
- 28: Festkontakt
- 30: weiterer Festkontakt
- 32: Kontaktbrücke
- 34: Brückenkörper
- 36: Bewegkontakt
- 38: weiterer Bewegkontakt
- 40: weiterer Verstellweg
- 42: elektrischer Antrieb
- 44: Anker
- 46: Verstellweg
- 48: Betätigungsstange
- 50: Schieber
- 52: Aufnahme
- 54: Kontaktbrückenträger
- 56: Rückstellfeder
- 58: Öffnung
- 60: elektrische Spule
- 62: Kurzschlussblech
- 64: erster Anschlag
- 66: zweiter Anschlag
- 68: Grundkörper
- 70: Element
- 72: Permanentmagnet
- 74: erste Abdeckung
- 76: zweite Abdeckung
- 78: ferromagnetische Scheibe
- 80: Löschkammer

## Patentansprüche

1. Schaltgerät (12) mit einem mechanischen Schalter (22), der mittels eines elektrischen Antriebs (42) angetrieben ist, der einen entlang eines Verstellwegs (46) zwischen einem ersten Anschlag (64) und einem zweiten Anschlag (66) beweglich gelagerten Anker (44) aufweist, wobei der elektrische Antrieb (42) derart ausgebildet ist, dass sich zwischen dem ersten Anschlag (64) und dem Anker (44) eine magnetische erste Haftkraft und zwischen dem zweiten Anschlag (66) und dem Anker (44) eine magnetische zweite Haftkraft ausbildet, wobei sich die erste Haftkraft von der zweiten Haftkraft unterscheidet.

2. Schaltgerät (12) nach Anspruch 1,
**dadurch gekennzeichnet,**
**dass** sich der Anker (44) auf Seiten des ersten Anschlags (64) befindet, wenn sich der mechanische Schalter (22) in einem geschlossenen Zustand befindet, und dass sich der Anker (44) auf Seiten des zweiten Anschlags (66) befindet, wenn sich der mechanische Schalter (22) in einem geöffneten Zustand befindet, wobei die erste Haftkraft kleiner als die zweite Haftkraft ist.

3. Schaltgerät (12) nach Anspruch 2,
**dadurch gekennzeichnet,**
**dass** die erste Haftkraft zwischen 0,1 N und 5 N beträgt und/oder dass die zweite Haftkraft größer als 10N oder 30 N ist.

4. Schaltgerät (12) nach Anspruch 2 oder 3,
**dadurch gekennzeichnet,**
**dass** der Anker (44) starr mit einem Bewegkontakt (36) des mechanischen Schalters (22) gekoppelt ist, wobei in dem geschlossenen Zustand aufgrund einer Anlage des Bewegkontakts (36) an einem Festkontakt (28) des mechanischen Schalters (22) der Anker (44) von dem ersten Anschlag (64) beabstandet ist.

5. Schaltgerät (12) nach einem der Ansprüche 2 bis 4,
**dadurch gekennzeichnet,**
**dass** eine den Bewegkontakt (36) aufweisende Kontaktbrücke (36) mittels einer Rückstellfeder (56) federbelastet ist.

6. Schaltgerät (12) nach einem der Ansprüche 1 bis 5,
**dadurch gekennzeichnet,**
**dass** der Anker (44) auf Seiten des ersten Anschlags (64) eine erste Abdeckung (74) und auf Seiten des zweiten Anschlags (66) eine zweite Abdeckung (76) umfasst, zwischen denen ein Permanentmagnet (72) angeordnet ist.

7. Schaltgerät (12) nach Anspruch 6,
**dadurch gekennzeichnet,**
**dass** die beiden Abdeckungen (74, 76) unterschiedlich geformt sind.

8. Schaltgerät (12) nach Anspruch 7,
**dadurch gekennzeichnet,**
**dass** beide Abdeckungen (74, 76) eine Anzahl von senkrecht zu dem Verstellweg (46) angeordneten, zueinander baugleichen ferromagnetischen Scheiben (78) umfassen, wobei sich die beiden Anzahlen unterscheiden.

9. Schaltgerät (12) nach einem der Ansprüche 1 bis 8,
**dadurch gekennzeichnet,**
**dass** jeder Anschlag (64, 66) einen ferromagnetischen Grundkörper (68) aufweist, wobei an einem der Grundkörper (68) auf Seiten des Ankers (44) ein para- oder diamagnetisches Element (70) angeordnet ist.
